# FASCICULE DE BREVET EUROPEEN

(11) **EP 1 915 302 B1**
(45) Date de publication et mention de la délivrance du brevet: **30.12.2009**
(21) Numéro de dépôt: 06764832.9
(22) Date de dépôt: 02.06.2006
(51) Int. Cl.: B65D 83/14, B65D 53/02

(54) **DISPOSITIF DE DISTRIBUTION COMPORTANT UN ENSEMBLE DESTINE A ETRE FIXE SUR UN COL DE RECIPIENT DE PRODUIT FLUIDE**
ABGABEVORRICHTUNG MIT EINER ZUR BEFESTIGUNG AM HALS EINES FLUIDPRODUKTBEHÄLTERS AUSGEFÜHRTEN ANORDNUNG
DISPENSING DEVICE COMPRISING AN ASSEMBLY DESIGNED TO BE FIXED ON THE NECK OF A FLUID PRODUCT CONTAINER

(30) Priorité: 08.06.2005 FR 0551542
(43) Date de publication de la demande: 30.04.2008
(73) Titulaire: Valois SAS, 27110 Le Neubourg (FR)
(72) Inventeur: LEMANER, François, F-27400 La Vallée Montaure (FR); TRIBOUILLARD, Arnaud, F-76130 Mont Saint Aignan (FR)
(74) Mandataire: CAPRI
(86) Numéro de dépôt international: PCT/FR2006/050509
(87) Numéro de publication internationale: WO 2006/131667

(56) Documents cités:
- GB-A- 1 460 000
- US-A- 1 512 347
- US-A- 2 686 606
- US-A- 2 998 168
- US-A- 3 185 356
- US-A- 3 191 815
- US-A- 3 986 248

## Description

La présente invention concerne un dispositif de distribution de produit fluide comportant un ensemble destiné à être fixé sur un col d'un récipient apte à contenir un produit fluide.

La cosmétique, la parfumerie et la pharmaceutique sont des domaines d'application privilégiés, mais non exclusifs, de la présente invention.

Dans l'art antérieur, il est connu, lors de la fixation d'une pompe ou d'une valve sur un col de récipient, d'assurer l'étanchéification dudit col de récipient à l'aide d'un joint. Un tel joint est généralement réalisé en un matériau élastomérique ou plastique apte à se déformer en étant contraint entre un bord supérieur du col et un élément de fixation de la pompe ou valve. Habituellement, la séquence d'assemblage d'un tel ensemble comprend tout d'abord une étape de fixation du corps de la pompe ou valve dans l'élément de fixation, suivie d'une étape de positionnement du joint sur le corps de ladite pompe ou valve, suivie d'une étape d'assemblage de l'élément de fixation sur le col de récipient, emprisonnant et faisant coopérer de manière étanche ledit joint, l'élément de fixation et le col du récipient. L'élément de fixation peut être fixé sur le col par tous moyens appropriés tel que par vissage, encliquetage, sertissage, etc. Cette séquence aboutit alors à la compression du joint entre le bord supérieur du col et la bague. Une telle compression assure ainsi l'étanchéification du dispositif en interdisant le passage de produit fluide entre le bord supérieur du col et la bague de fixation.

Toutefois, certains inconvénients sont liés à la mise en oeuvre d'une telle séquence d'assemblage. Ainsi, lors du positionnement du joint autour du corps de pompe ou de valve, celui-ci exerce des contraintes radiales sur ledit corps pouvant mener à des déformations de celui-ci. Ceci peut avoir des conséquences sur le fonctionnement et l'étanchéité de la pompe ou de la valve. De plus, lorsque le fabricant du distributeur n'est pas le fabricant du produit à distribuer, le distributeur est généralement livré démonté, et le fabricant du produit doit assembler le dispositif après son remplissage. A l'exception de la fixation de la pompe ou valve dans la bague, il doit donc réaliser toutes les autres étapes de la séquence d'assemblage susmentionnée. La multiplicité d'étapes différentes augmente le risque de dysfonctionnements.

Les documents US-2 998 168, US-3 185 356 et US-3 191 815 divulguent des dispositifs de l'art antérieur.

La présente invention a pour but de fournir un dispositif qui ne reproduit pas les inconvénients susmentionnés.

En particulier, la présente invention a pour but de fournir un dispositif comportant un joint assurant un positionnement parfait du joint relativement au col et à la bague.

La présente invention a encore pour but de fournir un dispositif comportant un joint de col s'adaptant facilement aux bagues de fixation standard.

Un autre but de la présente invention est également de rendre le montage du joint prévu entre la bague de fixation et le col d'un récipient ainsi que l'assemblage global du dispositif de distribution plus simples, plus fiables et moins coûteux.

La présente invention a donc pour objet un dispositif de distribution de produit fluide tel que décrit dans la revendication 1. Des modes de réalisation avantageux sont décrits dans les revendications dépendantes.

D'autres caractéristiques et avantages de la présente invention apparaîtront plus clairement au cours de la description détaillée suivante de plusieurs modes de réalisation de celle-ci, faite en référence aux dessins joints, donnés uniquement à titre d'exemples non limitatifs et sur lesquels :
- la figure 1 représente une vue schématique en section verticale d'un ensemble selon la présente invention, dans lequel est monté un organe de distribution,
- la figure 2 est une vue agrandie d'une partie de l'ensemble représenté sur la figure 1,
- la figure 3 est une vue schématique en section horizontale d'une variante de réalisation ne faisant pas partie de la présente invention, et
- la figure 4 est une vue schématique en section horizontale d'une variante de réalisation de la présente invention.

L'ensemble selon la présente invention est destiné à être fixé sur un récipient de produit fluide et plus particulièrement sur un col de récipient (non représenté) qui peut être quelconque. Le produit fluide contenu dans le récipient peut être un liquide, une lotion, une crème, un parfum, un produit visqueux, un produit pâteux, un produit pharmaceutique ou encore une substance médicamenteuse noyée, dispersée ou dissoute dans un gaz propulseur.

L'ensemble selon l'invention comporte avantageusement deux éléments constitutifs, à savoir une bague de fixation 1 et un joint 2, généralement appelé joint de col. La bague de fixation 1 peut être un élément quelconque adapté à se fixer sur un col de récipient.

La bague de fixation 1 illustrée sur la figure 1 est avantageusement de type standard. Cette bague comporte de préférence une partie de montage 10, une bride radiale 11 et une paroi latérale axiale 12. En considérant l'orientation de la figure 1, la partie de montage 10 s'étend vers le haut à partir de la bride radiale 11, tandis que la paroi latérale 12 s'étend axialement vers le bas à partir de la bride radiale 11. Bien entendu, la structure de cette bague de fixation est purement illustrative, la présente invention pouvant s'appliquer à tous types de bagues.

La paroi de montage 10 a pour fonction de maintenir en prise fixante un organe de distribution 3, par exemple une pompe. Dans ce cas, cette fonction est remplie via un sertissage ou un encliquetage de la bague de fixation sur l'organe de distribution 3. La pompe représentée sur la figure 1 peut être de type quelconque, et ne sera donc pas décrite plus amplement ci-après.

Il est à noter que l'organe de distribution n'est pas nécessairement une pompe. En particulier, une valve, apte à libérer un produit fluide aérosol contenu dans le récipient, pourrait aussi être mise en oeuvre.

La paroi latérale 12 a notamment pour fonction de fixer la bague de fixation 1 au col du récipient une fois le joint de col 2 correctement positionné. Son positionnement sera davantage expliqué ci-après. La fixation de la bague au col peut se faire par vissage, encliquetage, ou encore sertissage de la bague sur le col du récipient. La bague illustrée sur la figure 1 est une bague à sertir.

Le joint de col 2 présente généralement une configuration annulaire. Un tel joint comporte une surface supérieure 20 et une surface inférieure 21, qui peuvent être toutes deux sensiblement planes. Le joint 2 comporte en outre un bord latéral interne 22 et un bord latéral externe 23. Le bord latéral interne 22 définit une ouverture de montage, généralement circulaire, à travers laquelle peut s'étendre l'organe de distribution 3.

Selon l'invention, afin de faciliter le montage de l'ensemble de fixation et d'étanchéification sur le col du récipient et obtenir une parfaite étanchéité du col, le joint de col 2 est prémonté en prise serrante dans la bague de fixation. Il est alors maintenu à l'état contraint dans la bague avant et après fixation de cet ensemble sur le col du récipient. Selon une caractéristique avantageuse, cette fixation du joint 2 dans la bague 1 résulte de la coopération exclusive du bord latéral externe 23 du joint 2 avec la bague 1, et notamment avec la paroi latérale 12 de la bague.

Selon une autre caractéristique particulièrement avantageuse, le bord latéral interne 22 du joint 2 est hors de contact de l'organe de distribution 3. Ainsi, le joint 2 n'exerce aucune force radiale de compression sur le corps 30 de l'organe de distribution 3, en particulier sur sa partie cylindrique formant surface de glissement du piston à l'intérieur, contrairement aux dispositifs dans lesquels le joint est pré-assemblé de manière serrante sur le corps de l'organe de distribution. La présente invention élimine donc tout risque de déformation dudit corps 30. Ainsi, tel que visible sur la figure 2, un espace peut exister entre le corps 30 de l'organe de distribution 3 et le bord latéral interne 22 du joint, tout en ayant une parfaite fixation du joint 2 dans la bague 1. Un tel mode de réalisation permet aussi d'aisément compenser les tolérances de fabrication du joint et de simplifier l'assemblage du joint dans la bague. Par ailleurs, telle qu'illustrée sur les figures 1 et 2, en position prémontée du joint 2 dans la bague 1, la surface supérieure 20 du joint vient avantageusement en butée contre la bride radiale 11 de la bague. Ceci simplifie l'assemblage du joint 2 dans la bague 1.

Selon une caractéristique avantageuse, le joint comporte un ou plusieurs profils de fixation assurant un parfait ancrage du joint dans la bague. Des exemples de profil de fixation sont illustrés sur les figures 3 et 4. Tel que visible sur ces figures, de tels profils de fixation sont avantageusement répartis circonférenciellement autour de la paroi latérale de la bague (figure 3) et/ou autour du bord latéral externe du joint (figure 4). La présence d'un ou plusieurs profil(s) de fixation facilite le prémontage lorsque le joint est exclusivement fixé à la bague au niveau de son bord latéral externe. En effet, le ou les profil(s) limite(nt) les frottements lors du prémontage en comparaison à deux surfaces sensiblement lisses. De plus, la précision dimensionnelle peut être moindre sans risquer de blocage lors du prémontage, le profil offrant des capacités de déformation supérieures. Le joint et la bague n'ont donc pas besoin d'être réalisés avec une précision dimensionnelle très élevée. L'invention améliore donc la compensation des tolérances de fabrication.

La figure 3 montre un premier mode de réalisation ne faisant pas partie de la présente invention dans lequel la bague de fixation 1 comporte des profils de fixation 120. Ces profils sont angulairement espacés au niveau de la face interne de la paroi latérale 12 de la bague de fixation 1. Dans cet exemple, ces profils se présentent sous la forme de renflements internes, présents au nombre de huit dans cet exemple, ménagés de façon équidistante sur la paroi latérale 12 de la bague en étant respectivement séparés les uns des autres par un angle de 45°. Une telle structure donne ainsi lieu à des profils faisant saillie sensiblement radialement vers l'intérieur à partir de la face interne de la paroi latérale externe 12 de la bague qui sont aptes à venir mordre dans le bord latéral externe 23 du joint pour le maintenir en prise fixante. Le diamètre au niveau des extrémités radiales desdits renflements est donc inférieur ou égal au diamètre du bord latéral externe 23 du joint 2 pour assurer une fixation serrante de celui-ci.

La figure 4 montre un mode de réalisation selon l'invention dans lequel c'est le joint de col 2 qui comprend des profils de fixation 230. Ces profils comportent plusieurs protubérances externes, en l'occurrence trois, réparties équi-angulairement autour du bord latéral externe 23 du joint. Ces protubérances, distantes d'un angle de 120° les unes par rapport aux autres, font ainsi saillie radialement vers l'extérieur à partir du bord latéral externe 23 du joint 2 de manière à assurer un serrage contre la paroi latérale de la bague de fixation. Le diamètre au niveau des extrémités radiales desdites protubérances est donc supérieur ou égal au diamètre interne de la paroi latérale 12 de la bague 1 pour assurer une fixation serrante du joint. Cette mise en oeuvre présente l'avantage de pouvoir utiliser une bague de fixation standard, tel qu'une capsule à sertir standard, ne nécessitant pas d'être modifiée pour pouvoir prémonter ledit joint. Ceci diminue les coûts de fabrication et d'assemblage.

Il est à noter que le nombre et la répartition des renflements et des protubérances sont purement illustratifs. Par ailleurs, il est à noter que la paroi latérale de la bague, qui dans les exemples ci-dessus est définie comme formant également les moyens de fixation (sertissage, vissage, encliquetage ou autre) de la bague sur le col, pourrait également être une paroi latérale intermédiaire, dépourvue de tels moyens de fixation, se situant par exemple entre la partie de montage et une partie de fixation spécifique dédiée à la fixation de la bague sur le col. Cette paroi latérale intermédiaire pourrait alors servir au maintien en prise fixante du joint de col dans la bague. Il est aussi envisageable de prévoir des profils de fixation à la fois sur le joint 2 et sur la bague 1.

Bien que la présente invention ait été décrite en référence à plusieurs modes de réalisation particuliers de celle-ci, il est entendu qu'elle ne se limite pas aux modes de réalisation décrits et représentés, et qu'un homme du métier pourrait y apporter toute modification utile sans sortir du cadre de la présente invention tel que défini dans les revendications jointes.

## Revendications

1. Dispositif de distribution de produit fluide comportant un récipient de produit fluide muni d'un col, un organe de distribution (3), tel qu'une pompe ou une valve, apte à distribuer du produit fluide contenu dans ledit récipient, et un ensemble destiné à être fixé sur le col du récipient, ledit ensemble comportant :
- une bague de fixation (1) adaptée à fixer l'organe de distribution (3) sur le col du récipient,
- un joint (2) destiné à être interposé entre la bague de fixation (1) et ledit col du récipient, ledit joint (2) comportant un bord latéral interne (22) délimitant une ouverture de montage et un bord latéral externe (23), et étant prémonté en prise serrante dans la bague de fixation (1) de façon à maintenir ledit joint (2) à l'état contraint dans ladite bague (1) avant et après fixation dudit ensemble sur ledit col du récipient,
**caractérisé en ce que** le joint (2) comporte au moins un profil de fixation (230) adapté à maintenir ledit joint (2) en prise serrante dans ladite bague (1) et **en ce que** la fixation du joint (2) dans la bague (1) résulte exclusivement d'une coopération entre ledit bord latéral externe (23) du joint (2) et ladite bague (1), le bord latéral interne (22) du joint (2) étant hors de contact de l'organe de distribution (3), de sorte que ledit joint (2) n'exerce aucune force radiale sur ledit organe de distribution (3).

2. Dispositif selon la revendication 1, dans lequel ledit joint (2) est en prise serrante avec une paroi latérale axiale (12) de ladite bague (1).

3. Dispositif selon la revendication 1 ou 2, dans lequel ledit joint (2) comporte une pluralité de profils de fixation (230), répartis circonférenciellement autour dudit bord latéral externe (23) dudit joint (2), lesdits profils (230) étant respectivement espacés les uns des autres de manière à former une pluralité de points d'ancrage.

4. Dispositif selon l'une quelconque des revendications précédentes, dans lequel ledit au moins un profil de fixation (230) fait saillie radialement vers l'extérieur à partir dudit bord latéral externe (23) du joint (2), afin de venir en appui serrant contre ladite paroi latérale (12) de la bague (1).

5. Dispositif selon l'une quelconque des revendications précédentes, dans lequel le joint (2) est maintenu en butée axiale contre une bride radiale (11) de la bague (1) en position prémontée du joint (2) dans la bague (1).

6. Dispositif selon l'une quelconque des revendications précédentes, dans lequel ladite bague de fixation (1) comporte une partie de montage (10) adaptée à se fixer à l'organe de distribution, ladite partie de montage (10) étant reliée à une bride radiale (11) qui est reliée à une paroi latérale axiale (12), ladite paroi latérale axiale supportant des moyens de fixation à un col de récipient, ledit joint, à l'état prémonté, étant en contact avec ladite bride radiale (11) et en prise serrante avec ladite paroi latérale axiale (12).

## Claims

1. A fluid dispenser device comprising a fluid receptacle having a neck, and a dispenser member (3), such as a pump or a valve, that is suitable for dispensing fluid contained in said receptacle, and a unit for fastening on the neck of the receptacle, said unit comprising:
· a fastener ring (1) that is suitable for fastening the dispenser member (3) on the neck of the receptacle;
· a gasket (2) for interposing between the fastener ring (1) and said neck of the receptacle, said gasket (2) including an inside edge (22) that defines a mounting opening, and an outside edge (23), and being pre-mounted in clamping engagement in the fastener ring (1), in such a manner as to hold said gasket (2) in its stressed state in said ring (1), both before and after fastening said unit on said neck of the receptacle.
said device being **characterized in that** the gasket (2) includes at least one fastener profile (230) that is suitable for holding said gasket (2) in clamping engagement in said ring (1), and **in that** the fastening of the gasket (2) in the ring (1) is the result, exclusively, of co-operation between said outside edge (23) of the gasket (2) and said ring (1), the inside edge (22) of the gasket (2) being not in contact with the dispenser member (3), such that said gasket (2) does not exert any radial force on said dispenser member (3).

2. A device according to claim 1, in which said gasket (2) is in clamping engagement with an axial side wall (12) of said ring (1).

3. A device according to claim 1 or claim 2, in which said ring (1) and/or said gasket (2) include(s) a plurality of fastener profiles (120, 230) that are distributed circumferentially around said side wall (12) of said ring (1) and/or around said outside edge (23) of said gasket (2), said profiles (120, 230) being spaced apart from one another in such a manner as to form a plurality of anchor points.

4. A device according to any preceding claim, in which said at least one fastener profile (230) is projected radially outwards from said outside edge (23) of the gasket (2), so as to come to bear in clamping engagement against said side wall (12) of the ring (1).

5. A device according to any preceding claim, in which the gasket (2) is held in axial abutment against a radial flange (11) of the ring (1) in the pre-mounted position of the gasket (2) in the ring (1).

6. A device according to any preceding claim, in which said fastener ring (1) includes a mounting portion (10) that is suitable for fastening to the dispenser member, said mounting portion (10) being connected to a radial flange (11) that is connected to an axial side wall (12), said axial side wall supporting fastener means for fastening to a receptacle neck, said gasket, in its pre-mounted state, being in contact with said radial flange (11), and in clamping engagement with said axial side wall (12).

## Patentansprüche

1. Vorrichtung zur Abgabe von Fluidprodukt, aufweisend ein Fluidproduktbehältnis, das mit einem Abgabeorgan (3) versehen ist, wie etwa eine Pumpe oder ein Ventil, und das zum Abgeben eines Fluidprodukts ausgelegt ist, das in dem Behältnis enthalten ist, und einen Aufbau, der dazu bestimmt ist, auf dem Hals des Behältnisses festgelegt zu werden, wobei der Aufbau aufweist:
- einen Festlegungsring (1), der dazu ausgelegt ist, das Abgabeorgan (3) auf dem Hals des Behältnisses festzulegen,
- eine Dichtung (2), die dazu bestimmt ist, zwischen den Befestigungsring (1) und dem Hals des Behältnisses angeordnet zu werden, wobei die Dichtung (2) einen lateralen Innenrand (22) aufweist, der eine Montageöffnung begrenzt, und einen lateralen Außenrand (23), und wobei die Dichtung in dem Festlegungsring (1) in Presseingriff vormontiert ist, um die Dichtung (2) vor und nach der Festlegung des Aufbaus auf dem Hals des Behältnisses in gespanntem Zustand zu halten,
**dadurch gekennzeichnet, dass** die Dichtung (2) zumindest ein Festlegungsprofil (230) aufweist, das dazu ausgelegt ist, die Dichtung (2) im Presseingriff mit dem Ring (1) zu halten, und dass die Festlegung der Dichtung (2) in dem Ring (1) ausschließlich zu einer Zusammenwirkung zwischen dem lateralen Außenrand (23) der Dichtung (2) und dem Ring (1) führt, wobei der laterale Innenrand (22) der Dichtung (2) außer Kontakt mit dem Abgabeorgan (3) steht, so dass die Dichtung (2) keinerlei radiale Kraft auf das Abgabeorgan (3) ausübt.

2. Vorrichtung nach Anspruch 1, wobei die Dichtung (2) sich in Presseingriff mit einer axialen Seitenwand (12) des Rings (1) befindet.

3. Vorrichtung nach Anspruch 1 oder 2, wobei die Dichtung (2) mehrere Festlegungsprofile (230) aufweist, die über den Umfang um den lateralen Außenrand (23) der Dichtung (2) verteilt sind, wobei die Profile (230) von einander jeweils derart beabstandet sind, dass sie eine Mehrzahl von Verankerungspunkten bilden.

4. Vorrichtung nach einem der vorangehenden Ansprüche, wobei das zumindest eine Festlegungsprofil (230) radial nach außen ausgehend von dem seitlichen Außenrand (23) der Dichtung (2) vorsteht, um in Presskontakt an der Seitenwand (12) des Rings (1) in Anlage zu gelangen.

5. Vorrichtung nach einem der vorangehenden Ansprüche, wobei die Dichtung (2) in Anlage an einem radialen Flansch (11) des Rings (1) in vormontierter Stellung der Dichtung (2) in dem Ring (1) gehalten ist.

6. Vorrichtung nach einem der vorangehenden Ansprüche, wobei der Festlegungsring (1) einen Montageteil (10) aufweist, der dazu ausgelegt ist, sich am Abgabeorgan festzulegen, wobei der Montageteil (10) mit einem radialen Flansch (11) verbunden ist, der mit einer axialen Seitenwand (12) verbunden ist, wobei die axiale Seitenwand Mittel zur Festlegung an einem Hals des Behältnisses trägt, wobei die Dichtung in vormontiertem Zustand sich im Kontakt mit den radidalen Flansch (11) und im Presseingriff mit der axialen Seitenwand (12) befindet.
